# EUROPÄISCHE PATENTSCHRIFT

(11) **EP 1 632 723 B1**
(45) Veröffentlichungstag und Bekanntmachung des Hinweises auf die Patenterteilung: **17.06.2015**
(21) Anmeldenummer: 05017178.4
(22) Anmeldetag: 06.08.2005
(51) Int. Cl.: F24C 15/20

(54) **Montagesystem für eine an einer Wand befestigbare Dunstabzugshaube**
Mounting system for a wall-fixable extractor hood
Système de montage pour une hotte aspirante fixable au mur

(30) Priorität: 01.09.2004 DE 102004042230
(43) Veröffentlichungstag der Anmeldung: 08.03.2006
(73) Patentinhaber: Miele & Cie. KG, 33332 Gütersloh (DE)
(72) Erfinder: Eckardt, Gerd, 59846 Sundern (DE); Nolte, Heinz-Gerd, 59757 Arnsberg (DE); Schüsseler, Dirk, 59821 Arnsberg (DE); Walloth, Friedrich, 59755 Arnsberg (DE)

(56) Entgegenhaltungen:
- DE-A1- 10 220 515
- DE-A1- 19 543 113
- US-A- 4 446 849
- US-A- 4 465 256
- US-A- 4 614 177
- US-A- 4 824 061
- US-B1- 6 470 880

## Beschreibung

Die Erfindung betrifft ein Montagesystem für eine an einer Wand befestigbare Dunstabzugshaube der im Oberbegriff des Anspruchs 1 genannten Art.

Ein derartiges Montagesystem wird beispielsweise von der Anmelderin zusammen mit der Dunstabzugshaube mit der Typenbezeichnung DA 206 vertrieben, siehe hierzu die Gebrauchsanweisung mit der M.-Nr. 04 762 591 der Fa. Miele & Cie. KG, Gütersloh. Die bekannte Dunstabzugshaube weist ein Ansauggehäuse und ein Kamingehäuse auf. Das zu der Dunstabzugshaube gehörende Montagesystem beinhaltet eine als Blechteil ausgebildete Montageplatte zur Halterung des Ansauggehäuses, die an zwei sich gegenüberliegenden und voneinander beabstandeten Seiten jeweils einen als Abkantung ausgebildeten Vorsprung aufweist, und zwei als Blechteile ausgebildete Halteplatten zur Halterung des Kamingehäuses, wobei die Montageplatte und die Halteplatten an einer Wand befestigbar sind.

Aus der US 4,446,849 ist die Verwendung eines schienenartigen Systems bei einer Dunstabzugshaube grundsätzlich bekannt. Das schienenartige System ist dabei Teil einer Höhenverstelleinrichtung, durch die der Benutzer die Dunstabzugshaube zwischen einer Ruhelage, in der die Dunstabzugshaube in einen Herd versenkt und ausgeschaltet ist, und einer Arbeitslage, in der die Dunstabzugshaube über dem Herd angeordnet und eingeschaltet ist, hin und her bewegbar ist. Hierbei ist nachteilig, dass selbst bei gewissenhaft ausgerichteter Montageplatte nicht gewährleistet ist, dass die Halteplatte in deren Einbaulage relativ zu der Montageplatte eine Montage der Dunstabzugshaube ohne optisch störende Spalte oder Winkelabweichungen ermöglicht ist. Der Monteur müsste die Halteplatte in diesen Fällen wieder von der Wand lösen und deren erneute Ausrichtung auf die bereits bekannte Weise durchführen.

Ferner ist aus der DE 195 43 113 A1 ein Montagesystem für eine an einer Wand befestigbare Dunstabzugshaube bekannt, das eine Montageplatte und eine Halteplatte umfasst, wobei die Montageplatte an zwei sich gegenüberliegenden und voneinander beabstandeten Seiten jeweils einen Vorsprung aufweist, und die Montageplatte und die Halteplatte an einer Wand befestigbar sind. Die Halteplatte ist aus einem Querriegel und aus zwei jeweils an einer der beiden Stirnseiten des Querriegels angeordneten und zueinander im Wesentlichen parallel verlaufenden Führungsschienen gebildet. Die Führungsschienen der Halteplatte sind als Längsprofile ausgebildet und umgreifen in dem zusammengebauten Zustand des Montagesystems jeweils einen Vorsprung der Montageplatte derart, dass eine

Bewegung der Halteplatte relativ zu der Montageplatte und parallel zu den Längsachsen der Führungsschienen ermöglicht und senkrecht dazu verhindert ist.

Der Erfindung stellt sich somit das Problem ein Montagesystem anzugeben, bei dem der Aufwand bei der Wandmontage einer Dunstabzugshaube verringert und ein ungewünschtes Lösen der Halteplatte von der Montageplatte verhindert ist.

Erfindungsgemäß wird dieses Problem durch ein Montagesystem mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer Verringerung des Zeit- und Personalaufwands bei der Wandmontage einer Dunstabzugshaube insbesondere darin, dass das erfindungsgemäße Montagesystem aus weniger Einzelteilen besteht und somit die Gefahr eines unvollständigen Montagesatzes reduziert ist. Die Anzahl der Einzelteile ist leichter und damit schneller zu überblicken und die Gefahr des Verlierens von Einzelteilen bei dem Abpacken und dem Transport des Montagesatzes ist verringert. Das Sicherungsmittel verhindert ein ungewünschtes Lösen der Halteplatte von der Montageplatte. Auf diese Weise ist gewährleistet, dass das Montagesystem als eine Baueinheit während des Abpackens sowie bei dem Transport zu dem Einbauort der Dunstabzugshaube und bei der Wandmontage vor Ort erhalten bleibt. Ein zeitraubendes und damit kostenintensives Ausrichten der Montageplatte und der Halteplatte entfällt bei dem erfindungsgemäßen Montagesystem, da die beiden Platten während der Wandmontage des Montagesystems aneinander formschlüssig gehalten sind und bei an der Wand montierter Montageplatte durch deren Lage gleichzeitig die Lage der Halteplatte bis auf einen Bewegungsfreiheitsgrad im Wesentlichen festgelegt ist. Ferner ist dabei die Unterstützung durch eine zweite Person nicht erforderlich. Das Montagesystem weist hierfür zwei durch einen Querriegel verbundene und zueinander im Wesentlichen parallel verlaufende Führungsschienen auf, die durch die erfindungsgemäße Anordnung voneinander beabstandet sind, so dass das Spiel bei der Überführung der Halteplatte in eine Einbaulage während der Wandmontage des erfindungsgemäßen Montagesystems auf ein Maß begrenzt ist, dass lediglich die Montageplatte ausgerichtet werden muss, während die Halteplatte durch die erfindungsgemäße Anordnung allein durch ein Wegziehen der Halteplatte von der an der Wand befestigten Montageplatte in die richtige Lage relativ zu der Montageplatte bewegbar ist.

Erfindungsgemäß ist vorgesehen, dass das Sicherungsmittel in dem zusammengebauten Zustand des Montagesystems eine Relativbewegung zwischen der Halteplatte und der Montageplatte im Wesentlichen parallel zu der Längsachse der Führungsschienen in eine Richtung ermöglicht und in die dazu entgegengesetzte Richtung verhindert. Hierdurch ist während der Wandmontage des erfindungsgemäßen Montagesystems gewährleistet, dass sich die Halteplatte zwar in die für die Wandmontage erforderliche Richtung bewegen lässt, aber eine ungewünschte Bewegung der Halteplatte in die entgegengesetzte Richtung und damit ein Lösen der Halteplatte von der Montageplatte verhindert ist.

Eine besonders vorteilhafte Weiterbildung der erfindungsgemäßen Lehre sieht vor, dass die Vorsprünge der Montageplatte im Wesentlichen senkrecht zur Befestigungsebene der Montageplatte und in der Einbaulage des Montagesystems von der Wand weg verlaufen und die Führungsschienen-Querschnitte jeweils einen U-förmigen Vorsprung aufweisen, der den korrespondierenden Vorsprung der Montageplatte umgreift. Hierdurch ist ein besonders geringes Spiel zwischen der Montageplatte und der Halteplatte bei deren Überführung in eine Einbaulage während der Wandmontage des erfindungsgemäßen Montagesystems ermöglicht.

Eine vorteilhafte Weiterbildung der vorgenannten Ausführungsform sieht vor, dass die Montageplatte in dem Bereich der Vorsprünge jeweils einen Absatz aufweist, wobei der einzelne Absatz derart ausgebildet ist, dass in der Einbaulage des Montagesystems zwischen der Wand und diesem Absatz ein Spalt vorhanden ist, in den die korrespondierende Führungsschiene mit einem weiteren Vorsprung des Führungsschienen-Querschnitts eingreift. Auf diese Weise ist die Führung der Führungsschienen an der Montageplatte weiter verbessert. Darüber hinaus ist eine einfache Geometrie der Querschnitte von der Montageplatte und den Führungsschienen ermöglicht.

Eine vorteilhafte Weiterbildung der vorgenannten Ausführungsform sieht vor, dass der U-förmige Vorsprung gemeinsam mit dem weiteren Vorsprung des Führungsschienen-Querschnitts eine L-förmige Längsnut bildet, in die der korrespondierende Vorsprung der Montageplatte eingreift, wobei der Vorsprung einen zu der Längsnut korrespondierenden L-förmigen Querschnitt aufweist. Hierdurch ist eine sehr kompakte und in der Herstellung einfache Geometrie der Querschnitte von der Montageplatte und den Führungsschienen ermöglicht.

Eine besonders vorteilhafte Weiterbildung der erfindungsgemäßen Lehre sieht vor, dass die Vorsprünge der Montageplatte als längliche Laschen ausgebildet sind, deren Längsachsen in dem zusammengebauten Zustand des Montagesystems im Wesentlichen parallel zu den Längsachsen der Führungsschienen verlaufen. Zum einen ist dadurch die Herstellung der Vorsprünge vereinfacht; beispielsweise durch eine Biegung von sich gegenüberliegenden Randbereichen der Montageplatte. Zum anderen ist durch die Ausbildung der Vorsprünge als längliche Laschen die Längsführung der Führungsschienen an der Montageplatte verbessert.

Ein Ausführungsbeispiel der Erfindung ist in den Zeichnungen rein schematisch dargestellt und wird nachfolgend näher beschrieben. Es zeigt
- Figur 1: eine Vorderansicht eines erfindungsgemäßen Montagesystems,
- Figur 2: eine Schnittansicht entlang der Linie A-A aus Fig. 1,
- Figur 3: eine perspektivische Ansicht des erfindungsgemäßen Montagesystems aus Fig. 1 und
- Figur 4: eine weitere perspektivische Ansicht des erfindungsgemäßen Montagesystems aus Fig. 1.

In Fig. 1 ist ein Ausführungsbeispiel des erfindungsgemäßen Montagesystems gezeigt. Das erfindungsgemäße Montagesystem weist eine als Blechteil ausgebildete Montageplatte 2 zur Halterung eines nicht dargestellten Ansauggehäuses einer Dunstabzugshaube auf. Die Montageplatte 2 ist hier etwa U-förmig ausgebildet und weist einen Querriegel 2.1 und zwei an den beiden Stirnseiten des Querriegels 2.1 angeordnete und zueinander im Wesentlichen parallel verlaufende Längsriegel 2.2 auf. Der Querriegel 2.1 und die Längsriegel 2.2 sind gemeinsam als einstückiges Blechteil ausgebildet. In dem Querriegel 2.1 und den Längsriegeln 2.2 der Montageplatte 2 sind als Bohrungen ausgebildete Öffnungen 2.3 angeordnet, um die Montageplatte 2 an einer nicht dargestellten Wand, beispielsweise mittels ebenfalls nicht dargestellter Schrauben, befestigen zu können. Das Ansauggehäuse einer Dunstabzugshaube wird nach der Wandmontage des Montagesystems auf dem Fachmann bekannte Weise an der Montageplatte befestigt.

Ferner zeigt Fig. 1 eine Halteplatte 4 des erfindungsgemäßen Montagesystems, mit einem Querriegel 4.1 und zwei jeweils an einer der beiden Stirnseiten des Querriegels 4.1 angeordneten und zueinander im Wesentlichen parallel verlaufenden Führungsschienen 4.2. Der Querriegel 4.1 ist als Blechteil und die Führungsschienen 4.2 sind als Längsprofile aus Aluminiumdruckguss hergestellt. Die beiden Führungsschienen 4.2 sind auf dem Fachmann bekannte Weise mit dem Querprofil 4.1 fest verbunden. Ähnlich wie bei der Montageplatte 2 sind in dem Querriegel 4.1 der Halteplatte 4 Öffnungen 4.3 angeordnet, um die Halteplatte an der Wand, befestigen zu können. Aufgrund der unvermeidbaren Toleranzen bei dem erfindungsgemäßen Montagesystem sind die Öffnungen 4.3 als Langlöcher ausgebildet. Nach der Wandmontage des Montagesystems wird das nicht dargestellte Kamingehäuse der Dunstabzugshaube auf dem Fachmann bekannte Weise an der Halteplatte 4 befestigt.

Fig. 2 zeigt ein Detail des erfindungsgemäßen Montagesystems in einer Schnittansicht. Da die beiden Längsriegel 2.2 und die beiden Führungsschienen 4.2 zu einer durch eine in Fig. 1 als strichpunktierte Linie symbolisierte Achse 5 spiegelbildlich ausgebildet sind, gelten die nachfolgenden Erläuterungen anhand der in der Bildebene von Fig. 1 rechts dargestellten Paarung Längsriegel 2.2/Führungsschiene 4.2 entsprechend für die in Fig. 1 links dargestellte Paarung Längsriegel 2.2/Führungsschiene 4.2.

An dem Längsriegel 2.2 der Montageplatte 2 ist ein im Wesentlichen senkrecht zur Befestigungsebene der Montageplatte 2, die in Fig. 2 als gestrichelte Linie 6 symbolisiert ist, verlaufender Vorsprung 2.2.1 ausgebildet. In der in Fig. 2 dargestellten Einbaulage des Montagesystems verläuft der Vorsprung 2.2.1 von dem an der Wand befestigten Rest des Längsriegels 2.2 in Richtung der freien Umgebung, nämlich in der Bildebene nach unten. Der Vorsprung 2.2.1 ist als längliche Lasche, beispielsweise als Abkantung des Blechteils, ausgebildet. Die Längsachsen der Vorsprünge 2.2.1 verlaufen in dem in den Fig. 1 bis 4 dargestellten zusammengebauten Zustand des Montagesystems im Wesentlichen parallel zu den Längsachsen der Führungsschienen 4.2. Die nicht dargestellten Längsachsen treten in Fig. 2 senkrecht aus der Bildebene heraus. Der in Fig. 2 dargestellte Führungsschienen-Querschnitt der Führungsschiene 4.2 weist einen U-förmigen Vorsprung 4.2.1 auf, der den korrespondierenden Vorsprung 2.2.1 an dem Längsriegel 2.2 der Montageplatte 2 in dem zusammengebauten Zustand des Montagesystems und auch in der in Fig. 2 dargestellten Einbaulage umgreift.

In dem Bereich des Vorsprungs 2.2.1 weist der Längsriegel 2.2 der Montageplatte 2 einen Absatz 2.2.2 auf, wobei der Absatz 2.2.2 derart ausgebildet ist, dass in der in Fig. 2 dargestellten Einbaulage des Montagesystems zwischen der Befestigungsebene 6 bzw. der Wand und diesem Absatz 2.2.2 ein Spalt 8 vorhanden ist, in den die korrespondierende Führungsschiene 4.2 mit einem weiteren Vorsprung 4.2.2 des Führungsschienen-Querschnitts eingreift.

In dem vorliegenden Ausführungsbeispiel des erfindungsgemäßen Montagesystems bildet der U-förmige Vorsprung 4.2.1 gemeinsam mit dem weiteren Vorsprung 4.2.2 des Führungsschienen-Querschnitts eine L-förmige Längsnut, in die der korrespondierende Vorsprung 2.2.1 des Längsriegels 2.2 der Montageplatte 2 eingreift, wobei der Vorsprung 2.2.1 einen zu der Längsnut korrespondierenden L-förmigen Querschnitt aufweist.

Nachfolgend ist die Funktionsweise des erfindungsgemäßen Montagesystems anhand der Fig. 3 und 4 näher erläutert:

Fig. 3 zeigt das bereits erläuterte Ausführungsbeispiel des erfindungsgemäßen Montagesystems in einer perspektivischen Ansicht. Wie in Fig. 1 ist das erfindungsgemäße Montagesystem in einer Ausgangslage bei der Wandmontage dargestellt. Das Montagesystem wird von dem Monteur an die in Fig. 3 teilweise dargestellte Oberfläche einer Wand 10 gehalten, wobei die Montageplatte 2 entsprechend der gewünschten Höhe der Dunstabzugshauben-Unterkante an die Wand 10 geschraubt wird. In Fig. 3 ist die Halteplatte 4 in einer unteren Lage dargestellt. Bei dem vorliegenden Ausführungsbeispiel sorgt ein nicht dargestelltes Sicherungsmittel dafür, dass ein ungewünschtes Lösen der Halteplatte 4 von der Montageplatte 2 verhindert ist. Das Sicherungsmittel ist hier als ein an der Montageplatte 2 angeordneter Anschlag ausgebildet, wobei der Anschlag derart platziert ist, dass die Halteplatte 4 relativ zu der Montageplatte 2 in eine Auszugsrichtung bewegt werden kann und von der Montageplatte 2 gelöst werden kann, jedoch eine Relativbewegung entgegengesetzt zur Auszugsrichtung durch den Anschlag begrenzt ist. Die Auszugsrichtung ist in Fig. 3 und 4 durch einen Pfeil 12 symbolisiert.

Nach der Befestigung der Montageplatte 2 an der Wand 10 bewegt der Monteur die Halteplatte 4 mittels des Querriegels 4.1 in Auszugsrichtung 12, also von der Montageplatte 2 weg. Hierbei wird die Halteplatte 4 in deren Einbaulage überführt, die in Fig. 4 dargestellt ist.

In Fig. 4 ist das erfindungsgemäße Montagesystem in dessen Einbaulage dargestellt. Nachdem die Halteplatte 4, wie oben beschrieben, in deren Einbaulage überführt worden ist, wird die Halteplatte 4 analog zu der Montageplatte 2 mit der Wand 10 verschraubt, so dass das erfindungsgemäße Montagesystem in der Einbaulage an der Wand 10 fixiert ist. Die Dunstabzugshaube kann nun auf dem Fachmann bekannte Weise mittels des erfindungsgemäßen Montagesystems an der Wand 10 befestigt werden.

Durch die oben erläuterte Anordnung ist gewährleistet, dass eine Bewegung der Halteplatte 4 relativ zu der Montageplatte 2 und parallel zu den Längsachsen der Führungsschienen 4.2 ermöglicht und senkrecht dazu verhindert ist.

Die erfindungsgemäße Lehre ist nicht auf das oben erläuterte Ausführungsbeispiel begrenzt. Beispielsweise sind auch andere dem Fachmann bekannte und geeignete Befestigungsarten, lösbar und nicht lösbar, zur Befestigung der Montageplatte 2 und der Halteplatte 4 an der Wand 10 sowie des Querriegels 4.1 und der Führungsschienen 4.2 denkbar. Ferner ist das Sicherungsmittel nach Art, Material und Anordnung in weiten geeigneten Grenzen wählbar. Darüber hinaus sind auch andere Einbaulagen des erfindungsgemäßen Montagesystems möglich.

## Patentansprüche

1. Montagesystem für eine an einer Wand befestigbare Dunstabzugshaube, die ein Ansauggehäuse und ein Kamingehäuse aufweist, mit einer Montageplatte (2) zur Halterung des Ansauggehäuses, die an zwei sich gegenüberliegenden und voneinander beabstandeten Seiten jeweils einen Vorsprung aufweist, und einer Halteplatte (4) zur Halterung des Kamingehäuses, wobei die Montageplatte (2) und die Halteplatte (4) an einer Wand (10) befestigbar sind und die Halteplatte (4) aus einem Querriegel (4.1) und aus zwei jeweils an einer der beiden Stirnseiten des Querriegels (4.1) angeordneten und zueinander im Wesentlichen parallel verlaufenden Führungsschienen (4.2) gebildet ist, wobei die Führungsschienen (4.2) der Halteplatte (4) als Längsprofile (4.2) ausgebildet sind und in dem zusammengebauten Zustand des Montagesystems jeweils einen Vorsprung (2.2.1) der Montageplatte (2) derart umgreifen, dass eine Bewegung der Halteplatte (4) relativ zu der Montageplatte (2) und parallel zu den Längsachsen der Führungsschienen (4.2) ermöglicht und senkrecht dazu verhindert ist, wobei
ein Sicherungsmittel, das ein ungewünschtes Lösen der Halteplatte (4) von der Montageplatte (2) verhindert, **gekennzeichnet durch**
dass das Sicherungsmittel in dem zusammengebauten Zustand des Montagesystems eine Relativbewegung zwischen der Halteplatte (4) und der Montageplatte (2) im Wesentlichen parallel zu der Längsachse der Führungsschienen (4.2) in eine Richtung (12) ermöglicht und in die dazu entgegengesetzte Richtung verhindert.

2. Montagesystem nach Anspruch 1,
**dadurch gekennzeichnet,**
**dass** die Vorsprünge (2.2.1) der Montageplatte (2) im Wesentlichen senkrecht zur Befestigungsebene (6) der Montageplatte (2) und in der Einbaulage des Montagesystems von der Wand (10) weg verlaufen und die Führungsschienen-Querschnitte (4.2) jeweils einen U-förmigen Vorsprung (4.2.1) aufweisen, der den korrespondierenden Vorsprung (2.2.1) der Montageplatte (2) umgreift.

3. Montagesystem nach Anspruch 2,
**dadurch gekennzeichnet,**
**dass** die Montageplatte (2) in dem Bereich der Vorsprünge (2.2.1) jeweils einen Absatz (2.2.2) aufweist, wobei der einzelne Absatz (2.2.2) derart ausgebildet ist, dass in der Einbaulage des Montagesystems zwischen der Wand (10) und diesem Absatz (2.2.2) ein Spalt (8) vorhanden ist, in den die korrespondierende Führungsschiene (4.2) mit einem weiteren Vorsprung (4.2.2) des Führungsschienen-Querschnitts (4.2) eingreift.

4. Montagesystem nach Anspruch 3,
**dadurch gekennzeichnet,**
**dass** der U-förmige Vorsprung (4.2.1) gemeinsam mit dem weiteren Vorsprung (4.2.2) des Führungsschienen-Querschnitts (4.2) eine L-förmige Längsnut bildet, in die der korrespondierende Vorsprung (2.2.1) der Montageplatte (2) eingreift, wobei der Vorsprung (2.2.1) einen zu der Längsnut korrespondierenden L-förmigen Querschnitt aufweist.

5. Montagesystem nach mindestens einem der Ansprüche 1 bis 4,
**dadurch gekennzeichnet,**
**dass** die Vorsprünge (2.2.1) der Montageplatte (2) als längliche Laschen ausgebildet sind, deren Längsachsen in dem zusammengebauten Zustand des Montagesystems im Wesentlichen parallel zu den Längsachsen der Führungsschienen (4.2) verlaufen.

## Claims

1. Mounting system for an extractor hood which is fixable to a wall and comprises an intake housing and a chimney housing, comprising a mounting plate (2) for retaining the intake housing, which plate comprises a projection on each of two opposite sides which are spaced apart from one another, and a retaining plate (4) for retaining the chimney housing, the mounting plate (2) and the retaining plate (4) being fixable to a wall (10) and the retaining plate (4) being formed from a crossbar (4.1) and two guide rails (4.2), each of which are arranged on one of the two end faces of the crossbar (4.1) and extend substantially in parallel with one another, the guide rails (4.2) of the retaining plate (4) being formed as longitudinal profiles (4.2), each of which engage around a projection (2.2.1) on the mounting plate (2) when the mounting system is assembled in such a way that a movement of the retaining plate (4) relative to the mounting plate (2) and in parallel with the longitudinal axes of the guide rails (4.2) is possible, and movement perpendicular thereto is prevented,
a safety means which prevents undesired loosening of the retaining plate (4) from the mounting plate (2), **characterised by**,
when the mounting system is assembled, the safety means allows for a relative movement, in one direction (12), between the retaining plate (4) and the mounting plate (2) which is substantially parallel to the longitudinal axis of the guide rails (4.2), and prevents said movement in the opposite direction.

2. Mounting system according to claim 1,
**characterised in that**
the projections (2.2.1) on the mounting plate (2) extend substantially perpendicularly to the fastening plane (6) of the mounting plate (2) and, when the mounting system is installed, extend away from the wall (10), and each guide rail cross section (4.2) has a U-shaped projection (4.2.1) which engages around the corresponding projection (2.2.1) on the mounting plate (2).

3. Mounting system according to claim 2,
**characterised in that**
the mounting plate (2) has a shoulder (2.2.2) in the region of the projections (2.2.1) in each case, the individual shoulder (2.2.2) being designed such that, when the mounting system is installed, a gap (8) is present between the wall (10) and said shoulder (2.2.2), in which gap the corresponding guide rail (4.2) engages with an additional projection (4.2.2) on the guide rail cross section (4.2).

4. Mounting system according to claim 3,
**characterised in that**
the U-shaped projection (4.2.1) forms an L-shaped longitudinal groove together with the additional projection (4.2.2) on the guide rail cross section (4.2), in which groove the corresponding projection (2.2.1) on the mounting plate (2) engages, the projection (2.2.1) having an L-shaped cross section which corresponds to the longitudinal groove.

5. Mounting system according to at least one of claims 1 to 4,
**characterised in that**
the projections (2.2.1) on the mounting plate (2) are designed as elongate tabs, the longitudinal axes of which extend substantially in parallel with the longitudinal axes of the guide rails (4.2) when the mounting system is assembled.

## Revendications

1. Système de montage pour une hotte aspirante qui peut être fixée sur une paroi et qui présente un carter d'aspiration et un carter de cheminée, avec une plaque de montage (2) pour la retenue du carter d'aspiration qui présente respectivement une saillie sur deux côtés opposés et espacés l'un de l'autre, et avec une plaque de retenue (4) pour la retenue du carter de cheminée, la plaque de montage (2) et la plaque de retenue (4) pouvant être fixées sur une paroi (10), et la plaque de retenue (4) étant formée d'une barre transversale (4.1) et de deux rails de guidage (4.2) disposés respectivement sur un des deux côtés frontaux de la barre transversale (4.1) et s'étendant essentiellement parallèlement l'un à l'autre, les rails de guidage (4.2) de la plaque de retenue (4) étant constitués en tant que profilés longitudinaux (4.2) et entourant, dans l'état assemblé du système de montage, respectivement une saillie (2.2.1) de la plaque de montage (2) de telle sorte qu'un mouvement de la plaque de retenue (4) par rapport à la plaque de montage (2) et parallèlement aux axes longitudinaux des rails de guidage (4.2) est possible et est empêché perpendiculairement à ceux-ci,
un moyen de blocage, qui empêche un desserrage involontaire de la plaque de retenue (4) par rapport à la plaque de montage (2),
**caractérisé par**
le moyen de blocage, dans l'état assemblé du système de montage, permet un mouvement relatif entre la plaque de retenue (4) et la plaque de montage (2) essentiellement parallèlement à l'axe longitudinal des rails de guidage (4.2) dans une direction (12) et l'interdit dans la direction opposée.

2. Système de montage selon la revendication 1,
**caractérisé en ce que**
les saillies (2.2.1) de la plaque de montage (2) sont essentiellement perpendiculaires au plan de fixation (6) de la plaque de montage (2) et sont, dans la position de montage du système de montage, éloignées de la paroi (10), et les sections transversales (4.2) de rails de guidage présentent respectivement une saillie en U (4.2.1) qui entoure la saillie (2.2.1) correspondante de la plaque de montage (2).

3. Système de montage selon la revendication 2,
**caractérisé en ce que**
la plaque de montage (2) présente respectivement un gradin (2.2.2) dans la zone des saillies (2.2.1), le gradin (2.2.2) individuel étant constitué de telle sorte que, dans la position de montage du système de montage, il existe entre la paroi (10) et ce gradin (2.2.2) un interstice (8) dans lequel engrène le rail de guidage (4.2) correspondant avec une autre saillie (4.2.2) de la section transversale (4.2) de rails de guidage.

4. Système de montage selon la revendication 3,
**caractérisé en ce que** la saillie en U (4.2.1) forme, conjointement avec l'autre saillie (4.2.2) de la section transversale (4.2) de rails de guidage, une rainure longitudinale en L dans laquelle engrène la saillie (2.2.1) correspondante de la plaque de montage (2), la saillie (2.2.1) présentant une section transversale en L correspondant à la rainure longitudinale.

5. Système de montage selon au moins une des revendications 1 à 4,
**caractérisé en ce que**
les saillies (2.2.1) de la plaque de montage (2) sont constituées en tant qu'attaches allongées dont les axes longitudinaux, dans l'état assemblé du système de montage, s'étendent essentiellement parallèles aux axes longitudinaux des rails de guidage (4.2).
